# EUROPÄISCHE PATENTSCHRIFT

(11) **EP 4 048 571 B1**
(45) Veröffentlichungstag und Bekanntmachung des Hinweises auf die Patenterteilung: **28.02.2024**
(21) Anmeldenummer: 20797417.1
(22) Anmeldetag: 20.10.2020
(51) Int. Cl.: B61D 19/02

(54) **BEHEIZTE NOTENTRIEGELUNG**
HEATED EMERGENCY RELEASE MECHANISM
MÉCANISME DE LIBÉRATION D'URGENCE CHAUFFÉ

(30) Priorität: 21.10.2019 DE 102019128384
(43) Veröffentlichungstag der Anmeldung: 31.08.2022
(73) Patentinhaber: ALSTOM Holdings, 93400 Saint-Ouen-sur-Seine (FR)
(72) Erfinder: SCHNAIBEL, Jörg, 12205 Berlin (DE)
(74) Vertreter: Zimmermann & Partner Patentanwälte mbB
(86) Internationale Anmeldenummer: PCT/EP2020/079497
(87) Internationale Veröffentlichungsnummer: WO 2021/078738

(56) Entgegenhaltungen:
- DE-A1-102009 043 723
- DE-U1- 20 307 840
- DE-U1-202004 006 526
- DE-U1-202009 016 637
- JP-A- 2000 108 897
- KR-B1- 100 963 482

## Beschreibung

Die Erfindung betrifft eine äußere Notentriegelungsvorrichtung für eine Tür eines Personentransportmittels insbesondere eines Schienenfahrzeuges, welches eine Notbetätigungseinrichtung aufweist.

Eine äußere Notentriegelung für Personentransportmittel wird derzeit meistens ohne, seltener mit einer Abdeckung oder Klappe ausgeführt. Eine derartige Abdeckung oder Klappe dient dem Zweck, die Notbetätigungseinrichtung, beispielsweise einen Hebel, einerseits vor Missbrauch oder unbeabsichtigtem Betätigen zu bewahren und überdies vor Verschmutzung oder Vereisung zu schützen, um so die Funktion sicherzustellen.

Unter winterlichen Bedingungen, wie sie beispielsweise in der Zeit von November bis März in klimatisch kälteren Regionen wie Nordosteuropa, Skandinavien oder Russland und Kanada an der Tagesordnung sind, kann es leicht zu einem massiven Eisbesatz kommen.

Aus der DE 10 2009 043 723 A1 ist eine Türanordnung für ein Schienenfahrzeug bekannt, in welcher eine Heizeinrichtung mit einem, Wärme abgebenden, Heizelement als Bestandteil eines Türflügels ausgestaltet ist. Insbesondere ist das Heizelement nahe dem Türspalt angeordnet. Hiermit wird auch in sehr kalten klimatischen Regionen die Betriebsfähigkeit sichergestellt. Aus der DE20 2004 006 526 U ist eine äußere Notentriegelungseinrichtung einer Tür eines Schienenfahrzeuges bekannt, welche eine als Knopf ausgebildete Notbetätigungseinrichtung aufweist.

Es ist daher Aufgabe der vorliegenden Erfindung, eine äußere Notentriegelungsvorrichtung der eingangs genannten Art zu schaffen, welche die Betriebsfähigkeit zuverlässig und effektiv gewährleistet.

Diese Aufgabe wird erfindungsgemäß mit einer Notentriegelungsvorrichtung nach Anspruch 1 gelöst. Weitere Ausführungsformen, Modifikationen und Verbesserungen ergeben sich anhand der folgenden Beschreibung und der beigefügten Ansprüche.

Die zuvor hergeleitete und dargestellt Aufgabe wird gemäß einer ersten Lehre der vorliegenden Erfindung dadurch gelöst, dass die Notbetätigungseinrichtung eine Notentriegelungsvorrichtung und mindestens ein entsprechend zugeordnetes Heizelement aufweist, durch welches ein Verreisen der Notentriegelungsvorrichtung und/oder der Notbetätigungseinrichtung verhindert wird, und dadurch ein Funktionieren der Notentriegelungsvorrichtung und/oder der Notbetätigungseinrichtung sichergestellt wird.

Indem ein Heizelement - es können selbstverständlich auch mehrere Heizelemente vorgesehen sein - vorgesehen wird, welches die Notbetätigungseinrichtung vor Vereisung schützt, kann mit einfachen Mitteln - hier kann auch auf mit einem Heizmedium durchströmbare Rohre oder auf Heizstäbe, Heizdrähte, Heizfolien und/oder andersartig ausgestaltete Heizmechanismen zurückgegriffen werden - sehr niedrigen Temperaturen und damit einem Eisbesatz entgegengewirkt werden. Dabei wird durch die Erwärmung des Bereiches in und um die Notbetätigungseinrichtung herum eine Entstehung von Eis entweder stark vermindert oder auch vollständig verhindert und damit die mechanische Notentriegelung durch Betätigen der Notbetätigungseinrichtung funktionstüchtig. Durch Abstrahlwärme werden ebenso die mechanischen Komponenten des Entriegelungsmechanismus, die möglicherweise durch Eisbesatz zu- bzw. angefroren wären, einfacher zu betätigen sein, was die mechanischen Belastungen des Mechanismus verringert und die Lebensdauer sowie Funktionstüchtigkeit positiv beeinflussen.

Gemäß einer vorteilhaften Ausgestaltung kann das/die Heizelement/e kann/können hierbei sowohl in die Notbetätigungseinrichtung integriert sein, d.h. er/sie befindet/n sich im Inneren der Notbetätigungseinrichtung, oder innerhalb einer/mehrerer Aussparungen, als auch an oder auf der Notbetätigungseinrichtung befestigt sein. Ebenso ist es möglich, das Heizelement in die Nähe, z. B. neben, der Notbetätigungseinrichtung zu platzieren.

Gemäß einer Ausführungsform basiert die Notbetätigungseinrichtung auf einem mechanischen Öffnung-Prinzip, um insbesondere funktions-ausgefallene Elektronik oder Sensorik überbrücken zu können. Eine solche Notbetätigungseinrichtung lässt eine Öffnung der Tür unabhängig von weiteren Systemen des Personentransportmittels zu. Weiterhin kann die Notbetätigungseinrichtung derart ausgebildet sein, dass vorhandene Schließmechanismen der Tür rein mechanisch und ohne Öffnungs-wirksamer Betätigung elektrischer/elektronischer Wirkungsmechanismen geöffnet werden können.

Dadurch wird erstmalig erreicht, dass Vereisungen, die sich nach gewissen Standzeiten oder auch nach längeren Fahrten im Bereich der Notentriegelung ergeben können, eine Zeitverzögerung und somit gravierenden Problemen bei etwa der Bergung von Fahrgästen vermieden werden können.

Entsprechend einer weiteren bevorzugten Ausführungsform weist die äußere Notentriegelungsvorrichtung eine Abdeckklappe auf. Hierdurch wird Schmutzeintrag verhindert und grundsätzlich einer Vereisung durch niedrige Temperaturen vorgebeugt. In Verbindung mit einer Beheizung kann somit einer Vereisung effektiv entgegengewirkt werden. Ist die Beheizung durch ein Heizelement an oder in der Notbetätigungseinrichtung ausgeführt, wird je nach Heizleistung ebenso die Abdeckklappe vor Vereisung geschützt.

Insbesondere bei einer Ausgestaltung mit Abdeckklappe ist es vorteilhaft, wenn die Abdeckplatte selbst beheizbar ist. Dies bedeutet, dass ein Heizelement in die Abdeckklappe integriert sein kann, in unmittelbarer Nähe oder nah an der Abdeckplatte platziert ist, oder sich auf dieser befindet. Eine Platzierung am Gegenstück der Klappe ist ebenso denkbar. Auch erweist sich eine Platzierung als vorteilhaft, welche abstrahlende Wärme an Scharniere oder Verbindungselemente abgibt bzw. wenn sich die Wärme an Rändern oder Überlappungsbereichen der Klappe befindet. Es wird somit sichergestellt, dass die Bereiche der Abdeckklappe, die bei Öffnung in Kontakt mit der Gegenseite - etwa am Wagenkasten - sind, keine Vereisung erfahren.

Gemäß einer weiteren Ausgestaltung der Erfindung weisen sowohl die Abdeckplatte als auch die Notbetätigungseinrichtung jeweils mindestens ein Heizelement auf. Ebenso ist es möglich, dass ein gemeinsames, zusammenhängendes, größeres Heizelement die Abdeckplatte und die Notbetätigungseinrichtung zusammen beheizt. Weiterhin könnte ein derartiges Heizelement

Idealerweise heizt das das Heizelement elektrisch. Weiterhin wäre es auch möglich, dass eine Beheizung mit einem durch ein Heizmedium durchströmten Rohr (oder mehreren) oder durch Heizstäbe, Heizdrähte, Heizfolien etc. erfolgt. Es kann auch die Abwärme aus anderen Komponenten des Transportmittels verwendet werden. Ebenso ist auch eine Konvektionsheizung ausgestaltbar und somit beispielsweise ein erwärmter Luftstrom für eine Nicht-Vereisung oder Eisbefreiung sorgen.

Im Zuge einer bevorzugten Ausgestaltung der Erfindung wird offenbart, dass das mindestens eine Heizelement (3) als linienförmiges Heizelement (3) ausgestaltet ist. Derartige linienförmigen Heizelemente sind beispielsweise im Schienenfahrzeugbau geläufig und werden ebenfalls zur Beheizung von Einstiegsleisten eingesetzt, Sie stellen demnach vorhanden und kostengünstige Elemente dar.

Gemäß einer weiteren zweckmäßigen Weiterbildung der Erfindung ist die Notbetätigungseinrichtung in einer Mulde versenkt. Diese Mulde bzw. Einbuchtung befindet sich bei Schienenfahrzeugen beispielsweise im bzw. am Wagenkasten. Hierdurch erhält man bei entsprechender Ausgestaltung mit Abdeckklappe eine ebene Struktur bzw. Fläche am Wagenkasten. Natürlich ist auch eine andere Form denkbar, so dass die Klappe übersteht, und somit von außen leichter oder zusätzlich erkennbar ist. Weiterhin schützt eine derartige Mulde auch die Notbetätigungseinrichtung vor Äußeren Beschädigungen und verhindert somit ein Abreißen des Notbetätigungseinrichtung.

Nach einer bevorzugten Ausgestaltung der Erfindung werden das oder die Heizelement/e von Innen hinter der Mulde installiert. Falls die Mulde als ein separates Teil ausgestaltet ist, wird diese am Wagenkasten befestigt. In diesem Falle können sich vorteilhafterweise die Heizelemente Innen hinter der Befestigung der Mulde befinden. Eine derartige Platzierung der Heizelemente hat den Vorteil, dass Funktionsstörungen der Heizelemente von Innen behoben werden können, bzw. die Heizelemente von Innen ausgetauscht werden können. Ist beispielsweise die Heizung nicht aktiviert, und demzufolge die Klappe zugefroren, ist dennoch ein Zugang zu den Heizelementen gewährleistet.

Gemäß einer weiteren zweckmäßigen Weiterbildung der Erfindung ist das mindestens eine Heizelement mittels Verklebung angebracht. Somit ist eine sichere Wärmeübertragung gewährleistet. Als Klebstoff sollte hierbei ein Material mit hohem Wärmeübertragungskoeffizienten gewählt werden. Beispiele hierfür wären Silikonklebstoffe oder Epoxidharzklebstoffe. Durch Hinzufügen von Zinkoxid, Silber, Kupfer, Graphit und/oder Aluminiumpulver ist zudem eine höhere Wärmeleitfähigkeit gegeben. Auch Klebstoffe basierend auf thermoplastischen Kunststoffen sind möglich. Eine weitere mögliche Ausführung sind keramische Füllstoffe. Das Anschweißen der Heizelemente ist natürlich ebenso möglich. Weiterhin ist eine reversible Befestigung bzw. Anbringung der Heizelemente durch Einbringung in ein Schienensystem möglich. Auch Klick- oder Klippsysteme bzw. mittels Nieten oder eine Befestigung mittels Schrauben ist möglich. Eine derartige reversible Befestigung hat überdies den Vorteil, dass ein Austausch leichter zu bewerkstelligen ist. Grundsätzlich ist jegliche Art von mechanischer oder stoffschlüssiger Befestigung möglich.

Im Zuge einer bevorzugten Ausgestaltung der Erfindung wird offenbart dass eine Steuerung, Regelung und/oder Überwachung des Heizelementes oder der Heizelemente durch einen Thermofühler überwachbar ist. Mit geeigneter Regelungs- und Steuerelektronik kann das Heizelement geregelt und gesteuert werden. Somit kann/können das/die Heizelement/e rechtzeitig abgeschaltet werden, etwa bei Temperaturen über dem Gefrierpunkt, und angeschaltet werden, falls Temperaturen unter dem Gefrierpunkt vorherrschen. Somit kann Energie eingespart werden und auch die Lebensdauer der Heizelemente erhöht werden. Eine automatisierte An/Abschaltung ist hierbei ebenso möglich. Auch eine höhere oder geringere Heizleistung ist möglich.

Idealerweise weist die Äußere Notentriegelungsvorrichtung ein Überwachungssystem auf, welches das oder die Heizelement/e über die Klimaanlage steuert und regelt. Der zuvor genannte automatisierte Betrieb ist auch über eine Klimaautomatik koppelbar. Hierbei sind vom abgeschalteten Zustand, über reduzierte Beheizung oder auch erhöhte Heizleistung verschiedene Abstufungen möglich und regulierbar. Es kann durch Sensoren auch ein vorgegebener Temperaturbereich in Zusammenarbeit mit der Klimaautomatik erstellt werden. Diese Anpassung gewährleistet eine sichere Funktion und kann zudem Energie sparen. Somit ist die Temperatur flexibel regelbar. Beispielsweise ist es möglich, dass die Heizelemente den Auflagenbereich der Klappe oder den Bereich um die Notbetätigungseinrichtung auf eine Temperatur oberhalb des Gefrierpunktes bringen und diesen über einen Zeitraum halten, zum Beispiel bis zum Betriebsende einer Schienenfahrzeugfahrt.

Gemäß einer bevorzugten Ausgestaltung der Erfindung arbeitet die Steuer- und Regelungstechnik und/oder auch die oder das Heizelement/e mit einer autonomen Energiezufuhr, insbesondere Stromzufuhr. Somit ist eine sichere Funktion jederzeit gewährleistbar. Auch die Inbetriebnahme über diverse Stromkreislaufe ist denkbar. In jedem Fall sollte ein Notentriegelungsmechanismus, wie die äußere Notentriegelungsvorrichtung redundante Möglichkeiten der Stromzufuhr besitzen.

Insbesondere ist es denkbar, dass die Notentriegelungsvorrichtung mit Mitteln einer autonomen Energiezufuhr, insbesondere mit einer elektrischen Energiezufuhr verbindbar ist und/oder solche Mittel aufweist und entsprechend damit verbunden ist. Zum Beispiel kann die Notentriegelungsvorrichtung einen elektrischen Energiespeicher und/oder chemischen Energiespeicher zum Bereitstellen von thermischer Energie aufweisen, welcher mindestens mit Betätigung der Notentriegelungsvorrichtung oder des Notentriegelungsmechanismus' elektrische Energie an das Heizelement oder thermische Energie an den Notentriegelungsmechanismus abgibt. Im letzteren Fall können das Heizelement und die Mittel zur Speicherung thermischer Energie mittels chemischem Speicherprinzip integriert ausgeführt sein. D. h. der chemische Energiespeicher zum bereitstellen thermischer Energie und das Heizelement können einstückig oder in sich integral gestaltet sein. Beispielsweise kann das chemische Heizelement durch mechanisches Einwirken, zum Beispiel ähnlich einem Knicklicht, aktiviert werden, sodass die vom Heizelement bereitgestellte Wärme eine Eineisung des Notentriegelungsmechanismus' lösen kann.

Zusätzlich oder alternativ kann die Notentriegelungsvorrichtung derart ausgebildet sein, sodass der autonome Energiespeicher und/oder das Heizelement genau durch Betätigung des Notentriegelungsmechanismus' aktiviert wird/werden. Insbesondere kann dies dazu führen, dass ein Not-Öffnen der Tür wie folgt abläuft: Erstmaliges Betätigen des Notentriegelungsmechanismus' dienst zum Aktivieren; nach einem gewissen Zeitraum zum Lösen der Eineisung wird der Notentriegelungsmechanismus ein zweites Mal betätigt, wodurch die Tür freigegeben wird und geöffnet werden kann.

Insbesondere sind ebenso Kombinationen der erörterten erfindungsgemäßen Lösungen miteinander sowie mit dem Fachmann allgemein bekannter Prinzipien vorstellbar.

Die beiliegenden Zeichnungen veranschaulichen Ausführungsformen und dienen zusammen mit der Beschreibung der Erläuterung der Prinzipien der Erfindung. Die Elemente der Zeichnungen sind relativ zueinander und nicht notwendigerweise maßstabsgetreu. Gleiche Bezugszeichen bezeichnen hier entsprechend ähnliche Teile.

Figur 1 zeigt eine Schnittansicht einer äußeren Notentriegelungsvorrichtung in einen Wagenkasten integriert.

Figuren 2 a bis 2 c zeigen - in schematischer Darstellung - eine Schnittansicht einer äußeren Notentriegelungsvorrichtung mit (Figur 2 b und c) und ohne (Figur 2 a) Abdeckklappe und unterschiedlichen Ausführungsformen bezüglich der Platzierung von Heizelementen.

Wenngleich hierin spezifische Ausführungsformen dargestellt und beschrieben worden sind, liegt es im Rahmen der vorliegenden Erfindung, die gezeigten Ausführungsformen geeignet zu modifizieren, ohne vom Schutzbereich der vorliegenden Erfindung abzuweichen.

In Figur 1 ist eine äußere Notentriegelungsvorrichtung (1) dargestellt, welche eine Mulde (5) umfasst, die von außen auf einen Wagenkasten (6) aufgebracht ist, derart, dass sich im Wagenkasten (6) eine Einbuchtung, also die Mulde (5), befindet. In dieser ist die Notbetätigungseinrichtung (2) vorhanden, welcher die Betätigungsvorrichtung der Notentriegelung darstellt. Durch Aktivierung, d.h. durch Drehen, Drücken oder auch Ziehen wird eine Tür mechanisch notentriegelt und ist dadurch leichtgängig öffenbar. In spezifischen Ausgestaltungen ist eine direkte Türöffnung durch Betätigung bereits durchführbar. Über der Mulde (5) ist eine Abdeckklappe (4) angebracht, welche durch ein Scharnier (7) mit der Mulde (4) verbunden ist. Das Scharnier (7) kann sich natürlich ebenso am Wagenkasten (6) befinden. Der Schließmechanismus (8) erlaubt ein Abschließen der Abdeckklappe (4). Die hier dargestellten Heizelemente (3) befinden sich außerhalb der Mulde (5) und sind von Innen hinter der Befestigung der Mulde (5) für die Notentriegelung installiert. Somit sind die Heizelemente (3) bei Funktionsuntüchtigkeit von außen - relativ zur Mulde (5) erreichbar, bzw. könnten auch derart angebracht sein, dass eine Reparatur über das Wageninnere möglich ist. Wie schematisch dargestellt, befinden sich die Heizelemente (3) in dieser Ausführung nah am Scharnier (7) bzw. am Schließmechanismus (8), da diese Elemente besonders gefährdet sind bzgl. Funktionsuntüchtigkeit - d.h. nicht-Öffenbarkeit der Abdeckklappe (4) - bei Eisansatz.

Figur 2 a zeigt ein Ausführungsbeispiel einer äußeren Notentriegelungsvorrichtung (1) ohne Abdeckklappe. Die sich in einer Mulde (5) befindliche Notbetätigungseinrichtung (2) wird hierbei funktionstüchtig gehalten, also gegen Eisansatz geschützt, indem Heizelemente (3) sich nah am Betätigungsmechanismus befinden. Die darin enthaltene Mechanik wird so gegen Eisansatz geschützt.

In Figur 2 b ist eine äußere Notentriegelungsvorrichtung (1) dargestellt welche eine Abdeckklappe (4) aufweist. Der dadurch vorhandene Schutz gegen Umwelteinflüsse auf die Notbetätigungseinrichtung(2) birgt das Risiko eines Zufrierens der Abdeckklappe (4), welches beseitigt wird, indem sich Heizelemente (3) - zumindest teilweise - über den Öffnungsbereichen der Abdeckklappe (4) befinden. In der Schnittansicht der Figur 2 b sind die Heizelemente (3) nahe am Scharnier (7) und Schließmechanismus (8), vgl. Figur 1.

Figur 2 c kombiniert die Vorteile der Ausführungsbeispiele aus Figur 2 a und 2 b. Hierdurch wird sowohl die Abdeckklappe (4) wie auch die Notbetätigungseinrichtung (2) durch Heizelemente (3) vor Eineisung geschützt.

### Bezugszeichenliste

- 1: Äußere Notentriegelungsvorrichtung
- 2: Notbetätigungseinrichtung
- 3: Heizelement
- 4: Abdeckklappe
- 5: Mulde
- 6: Wagenkasten
- 7: Scharnier
- 8: Schließmechanismus

## Patentansprüche

1. Äußere Notentriegelungsvorrichtung (1) einer Tür eines Personentransportmittels, insbesondere eines Schienenfahrzeuges, aufweisend eine Notbetätigungseinrichtung (2), **gekennzeichnet durch** ein Heizelement (3), wobei das Heizelement (3) derart an der Notentriegelungsvorrichtung (1) und/oder an der Notbetätigungseinrichtung (2) angeordnet ist, sodass die Notbetätigungseinrichtung (2) durch das Heizelement (3) vor Vereisung schützbar ist.

2. Äußere Notentriegelungsvorrichtung (1) nach Anspruch 1, wobei die Notbetätigungseinrichtung (2) nicht als Standard-Öffnungs-Betätigungseinrichtung für die Tür dient.

3. Äußere Notentriegelungsvorrichtung (1) nach einem der vorhergehenden Ansprüche, wobei die Notentriegelungsvorrichtung (1) eine Abdeckklappe (4) aufweist.

4. Äußere Notentriegelungsvorrichtung (1) nach Anspruch 3, wobei die Abdeckklappe (4) mindestens ein Heizelement (3) aufweist, und/oder wobei die Abdeckklappe (4) und die Notbetätigungseinrichtung (2) mindestens ein Heizelement (3) aufweisen.

5. Äußere Notentriegelungsvorrichtung (1) nach einem der vorhergehenden Ansprüche, wobei mindestens ein Heizelement (3) elektrisch heizt und/oder ein linienförmiges Heizelement (3) ist.

6. Äußere Notentriegelungsvorrichtung (1) nach einem der vorhergehenden Ansprüche aufweisend eine Mulde (5), wobei die Notbetätigungseinrichtung (2) in einer Mulde (5) versenkt ist.

7. Äußere Notentriegelungsvorrichtung (1) nach Anspruch 6, wobei das/die Heizelement/e (3) an einer dem Personentransportmittel zugewandten Rückseite der Mulde (5) und von Innen hinter der Mulde (5) installiert ist/sind.

8. Äußere Notentriegelungsvorrichtung (1) nach einem der vorhergehenden Ansprüche, wobei das/die Heizelement/e (3) mittels Verklebung angebracht ist/sind.

9. Äußere Notentriegelungsvorrichtung (1) nach Anspruch 8, wobei das die Verklebung mittels einem Wärmeleitkleber ausgeführt ist.

10. Äußere Notentriegelungsvorrichtung (1) nach einem der Ansprüche 8 oder 9, wobei der Wärmeleitkleber ein Zweikomponentenklebstoff auf Epoxid- oder Silikonbasis ist.

11. Äußere Notentriegelungsvorrichtung (1) nach einem der vorhergehenden Ansprüche, wobei eine Steuerung, Regelung und/oder Überwachung des oder der Heizelemente/s (3) durch einen Thermofühler überwachbar und mittels Steuerungselektronik regelbar ist/sind.

12. Äußere Notentriegelungsvorrichtung (1) nach einem der vorhergehenden Ansprüche, wobei eine Steuerung, Regelung und/oder Überwachung des oder der Heizelement/e (3) über eine Klimaanlage stattfinden/t.

13. Äußere Notentriegelungsvorrichtung (1) nach einem der vorhergehenden Ansprüche, wobei die Steuer- und Regelungstechnik und/oder die Heizelemente mittels autonomer Stromzufuhr bedient werden.

14. Türvorrichtung für ein Personentransportmittel, insbesondere für ein Schienenfahrzeug, aufweisend eine Tür und eine Standard-Öffnungs-Betätigungseinrichtung zum Öffnen und Schließen der Tür während des bestimmungsgemäßen Betriebs des Personentransportmittels und eine äußere Notentriegelungsvorrichtung (1) nach einem der voranstehenden Ansprüche.

15. Türvorrichtung nach Anspruch 14, aufweisend einen Schließmechanismus zum Verriegeln der Tür in einem Türrahmen des Personentransportmittels, wobei die Notbetätigungseinrichtung derart ausgebildet ist, dass der Schließmechanismus rein mechanisch und ohne Öffnungs-wirksamer Betätigung elektrischer/elektronischer Wirkungsmechanismen geöffnet werden kann.

## Claims

1. Outer emergency release device (1) of a door of a passenger transport mans, in particular of a rail vehicle, having an emergency actuation device, **characterized by** a heating element (3), the heating element (3) being arranged on the emergency release device (1) and/or on the emergency actuation device (2) in such a way that the emergency actuation device (2) can be protected against icing by the heating element (3).

2. Outer emergency release device (1) according to claim 1, wherein the emergency actuation device (2) is not a standard opening actuation device for a door.

3. Outer emergency release device (1) according to one of the preceding claims, wherein the emergency release device (1) comprises a cover flap (4).

4. Outer emergency release device (1) according to claim 3, wherein the cover flap (4) comprises at least one heating element (3), and/or wherein the cover flap (4) and the emergency actuation device (2) comprise at least one heating element (3).

5. Outer emergency release device (1) according to one of the preceding claims, wherein at least one heating element (3) is electrically heating and/or is a linear heating element (3).

6. Outer emergency release device (1) according to one of the preceding claims, comprising a depression (5), wherein the emergency actuation device (2) is lowered in a depression (5).

7. Outer emergency release device (1) according to claim 6, wherein the heating element(s) (3) is/are installed on a rear side of the depression (5) facing the passenger transportation means and from the inside behind the depression (5).

8. Outer emergency release device (1) according to any one of the preceding claims, wherein the heating element(s) (3) is/are attached by means of bonding.

9. Outer emergency release device (1) according to claim 8, wherein the bonding is carried out by means of a thermally conductive adhesive.

10. Outer emergency release device (1) according to any one of claims 8 or 9, wherein the thermally conductive adhesive is a two-component epoxy-based or silicone-based adhesive.

11. Outer emergency release device (1) according to one of the preceding claims, wherein a control, regulation and/or monitoring of the heating element(s) (3) can be monitored by a thermal sensor and can be regulated by means of control electronics.

12. Outer emergency release device (1) according to one of the preceding claims, wherein a control, regulation and/or monitoring of the heating element(s) (3) takes place via an air conditioning system.

13. Outer emergency release device (1) according to one of the preceding claims, wherein the control and regulation technology and/or the heating elements are operated by means of autonomous power supply.

14. Door device for a passenger transport means, in particular for a rail vehicle, comprising a door and a standard opening actuation device for opening and closing the door during the intended operation of the passenger transport means and an outer emergency release device (1) according to one of the preceding claims.

15. Door device according to claim 14, comprising a locking mechanism for locking the door in a door frame of the passenger transport means, wherein the emergency actuation device is designed such that the locking mechanism can be opened purely mechanically and without the opening-effective actuation of electrical/electronic mechanisms of action.

## Revendications

1. Dispositif de déverrouillage d'urgence (1) extérieur d'une porte d'un moyen de transport de personnes, en particulier d'un véhicule ferroviaire, présentant un appareil d'actionnement d'urgence (2), **caractérisé par** un élément chauffant (3), dans lequel l'élément chauffant (3) est disposé sur le dispositif de déverrouillage d'urgence (1) et/ou sur l'appareil d'actionnement d'urgence (2) de telle sorte que l'appareil d'actionnement d'urgence (2) peut être protégé du givrage par l'élément chauffant (3).

2. Dispositif de déverrouillage d'urgence (1) extérieur selon la revendication 1, dans lequel l'appareil d'actionnement d'urgence (2) ne sert pas d'appareil d'actionnement d'ouverture standard pour la porte.

3. Dispositif de déverrouillage d'urgence (1) extérieur selon l'une des revendications précédentes, dans lequel le dispositif de déverrouillage d'urgence (1) présente un clapet de recouvrement (4).

4. Dispositif de déverrouillage d'urgence (1) extérieur selon la revendication 3, dans lequel le clapet de recouvrement (4) présente au moins un élément chauffant (3), et/ou dans lequel le clapet de recouvrement (4) et l'appareil d'actionnement d'urgence (2) présentent au moins un élément chauffant (3).

5. Dispositif de déverrouillage d'urgence (1) extérieur selon l'une des revendications précédentes, dans lequel au moins un élément chauffant (3) chauffe électriquement et/ou est un élément chauffant (3) de forme linéaire.

6. Dispositif de déverrouillage d'urgence (1) extérieur selon l'une des revendications précédentes, présentant une cavité (5), dans lequel l'appareil d'actionnement d'urgence (2) est encastré dans une cavité (5).

7. Dispositif de déverrouillage d'urgence (1) extérieur selon la revendication 6, dans lequel le ou les éléments chauffants (3) sont installés sur une face arrière de la cavité (5), laquelle face arrière est tournée vers le moyen de transport de personnes, et derrière la cavité (5) depuis l'intérieur.

8. Dispositif de déverrouillage d'urgence (1) extérieur selon l'une des revendications précédentes, dans lequel le ou les éléments chauffants (3) sont mis en place au moyen d'un collage.

9. Dispositif de déverrouillage d'urgence (1) extérieur selon la revendication 8, dans lequel le collage est réalisé au moyen d'une colle thermoconductrice.

10. Dispositif de déverrouillage d'urgence (1) extérieur selon l'une des revendications 8 ou 9, dans lequel la colle thermoconductrice est un adhésif à deux composants à base d'époxy ou de silicone.

11. Dispositif de déverrouillage d'urgence (1) extérieur selon l'une des revendications précédentes, dans lequel une commande, une régulation et/ou une surveillance du ou des éléments chauffants (3) peuvent être surveillées par une sonde thermique et régulées au moyen d'une électronique de commande.

12. Dispositif de déverrouillage d'urgence (1) extérieur selon l'une des revendications précédentes, dans lequel une commande, une régulation et/ou une surveillance du ou des éléments chauffants (3) sont effectuées par l'intermédiaire d'un système de climatisation.

13. Dispositif de déverrouillage d'urgence (1) extérieur selon l'une des revendications précédentes, dans lequel les moyens techniques de commande et de régulation et/ou les éléments chauffants fonctionnent au moyen d'une alimentation en courant autonome.

14. Dispositif formant porte pour un moyen de transport de personnes, en particulier pour un véhicule ferroviaire, présentant une porte et un appareil d'actionnement d'ouverture standard permettant d'ouvrir et de fermer la porte pendant le fonctionnement conforme du moyen de transport de personnes, et un dispositif de déverrouillage d'urgence (1) extérieur selon l'une des revendications précédentes.

15. Dispositif formant porte selon la revendication 14, présentant un mécanisme de fermeture permettant de verrouiller la porte dans un cadre de porte du moyen de transport de personnes, dans lequel l'appareil d'actionnement d'urgence est conçu de telle sorte que le mécanisme de fermeture peut être ouvert de manière purement mécanique et sans actionnement à action d'ouverture de mécanismes d'action électriques/électroniques.
